# EUROPÄISCHE PATENTSCHRIFT

(11) **EP 0 136 310 B1**
(45) Veröffentlichungstag und Bekanntmachung des Hinweises auf die Patenterteilung: **04.05.1988**
(21) Anmeldenummer: 84900858.6
(22) Anmeldetag: 24.02.1984
(51) Int. Cl.: A63C 9/20, A43B 5/04

(54) **KOMBINATION EINER LANGLAUF-SKIBINDUNG UND EINES DARAN ANGEPASSTEN SCHUHS**
COMBINATION OF A CROSS-COUNTRY SKI BINDING AND A THERETO ADAPTED SHOE
COMBINAISON D'UNE FIXATION DE SKI DE FOND ET D'UNE CHAUSSURE ADAPTEE A CELLE-CI

(30) Priorität: 25.02.1983 DE 3306618
(43) Veröffentlichungstag der Anmeldung: 10.04.1985
(73) Patentinhaber: KLAGMANN, Josef, D-7550 Rastatt 1 (DE)
(72) Erfinder: FALKENSTEIN, Georg, D-6730 Neustadt/W. (DE); KIRSCH, Hans-Jürgen, D-6690 St. Wendel (DE)
(74) Vertreter: Popp, Eugen, Dr.
(86) Internationale Anmeldenummer: EP8400047
(87) Internationale Veröffentlichungsnummer: WO8403225

(56) Entgegenhaltungen:
- FR-A- 970 912
- FR-A- 980 478
- FR-A- 2 387 062
- FR-A- 2 484 799

## Beschreibung

Die Erfindung betrifft eine Kombination einer Langlauf-Skibindung und eines daran angepaßten Schuhs nach dem Oberbegriff des Patentanspruches 1.

Sämtlichen bekannten Kombinationen dieser Art ist gemeinsam, den Schuh mit seinem vorderen Ende am Ski zu befestigen. Zu diesem Zweck sind die Langlauf-Skischuhe in der Regel mit einem vorderen zungenförmigen Sohlenfortsatz versehen, an dem die Fixierung des Schuhs erfolgt. Ziel dieser Konstruktion soll es sein, die Biegezone bzw. Biegelinie möglichst weit vor die Schuhkappe zu legen, um auf diese Weise einen « längeren Schritt » zu erhalten. Ähnlich verhält es sich bei der Konstruktion nach der DE-A-3 002 874 (Fig. 26), bei der der Langlauf-Skischuh zwar keinen Sohlenfortsatz aufweist, sondern an seinem vorderen Ende lediglich mit einem U-förmigen Haltebügel versehen ist. Mit diesem Haltebügel wird der Langlauf-Skischuh jedoch an dem hinteren Ende einer mit dem skivorderen Ende am Körper befestigten biegeelastischen Lasche fixiert derart, daß die biegeelastische Lasche als vorderer zungenförmiger Sohlenfortsatz wirksam ist. Der vordere zungenförmige Sohlenfortsatz ist bei der letztgenannten Konstruktion also Teil der Skibindung und nicht Teil des Skischuhs.

Es hat sich in der Praxis gezeigt, daß beim Skilanglauf mit den erwähnten bekannten Systemen erhebliche Verformungen am Laufschuh auftreten. Für diese Verformungsarbeit ist Energie erforderlich, die vernichtet wird und nicht mehr auf den Ski und den Schnee übertragen werden kann. Es ist daher wichtig, daß diese Verformungsarbeit auf ein Mindestmaß reduziert wird, um einen maximalen Anteil der vom Läufer aufgebrachten Energie in Geschwindigkeit umsetzen zu können. Die Verformungen treten bei den bekannten Systemen vornehmlich im Bindungsbereich (Bindungsanschluß), im Ballenbereich, und zwar in Längsund Querrichtung sowie im Schuhoberteil auf. Diese Verformungen führen dazu, daß am Ende der Abrollphase die Zehen zwischen Laufsohle und Schuhoberteil eingequetscht werden, was sich nach einer längeren Laufstrecke durch blaue Fußnägel bemerkbar macht. Die genannten Verformungen beeinträchtigen auch die exakte Skiführung mangels präzisen Kontaktes zwischen Fuß und Ski. Die erforderliche Verformungsarbeit führt schließlich auch zu einem vorzeitigen Ermüden der Füße. Durch die relativ weit vor der Schuhkappe liegende Befestigung des Schuhs am Skikörper sind auch der Skikontakt sowie die Kraftübertragung beeinträchtigt.

Die Grundtechnik beim Skilanglauf ist der Diagonalschritt. Man unterscheidet beim Diagonalschritt drei Bewegungsphasen :
- Abstoßphase
- Gleitphase und
- Schwungphase.

Diese drei Bewegungsphasen verschmelzen in einer zyklischen Bewegung ineinander. Bei den genannten herkömmlichen Systemen muß der Skilangläufer die optimale Druckphase sehr früh suchen, bedingt durch die sehr weit vor der Schuhkappe liegende Befestigung des Laufschuhs am Skikörper. Die Effektivität der Druckphase verringert sich daher um den Anteil der Kraft, den der Läufer braucht, um beim Anheben der Ferse den Sohlenwiderstand im Zehenbereich des Laufschuhs zu überwinden. Der Langläufer kann also bei den herkömmlichen Schuh-Bindungs-Systemen die Kraft nicht optimal umsetzen, da er bei jedem Anheben der Fersen unnötig Kraft zur Überwindung des Sohlenwiderstandes sowie auch des Widerstandes des Schuhoberteils verbraucht. Es sei noch darauf hingewiesen, daß aus der CH-A-574 745 eine Ski-Langlaufbindung bekannt ist mit einem über der Skideckfläche angeordneten Drehlager für eine in der Laufsohle des Skischuhs angeordneten Drehachse, wobei die Drehachse ca. 1/4 der Schuhlänge von dem vorderen Schuhende zurückversetzt ist. Das Drehlager befindet sich in einem solchen Abstand oberhalb der Skideckfläche, daß der Schuh beim Langlaufen um etwa 45 Grad nach vorne gekippt werden kann. Diese bekannte Konstruktion ist nicht langlaufgerecht und kann zu verheerenden Stürzen führen.

Der vorliegenden Erfindung liegt die Aufgabe zugrunde, eine Kombination der eingangs genannten Art zu schaffen, die eine exakte Skiführung sowie eine maximale Kraftübertragung auf den Ski erlaubt und bei der Laufschuh-Verformungen auf ein Minimun reduziert werden, so daß ein maximaler Anteil der vom Läufer aufgebrachten Energie in Geschwindigkeit umgesetzt werden kann.

Diese Aufgabe wird in überraschend einfacher Weise durch die kennzeichnenden Maßnahmen des Patentanspruches 1 gelöst.

Die erfindungsgemäße Konstruktion macht von der Erkenntnis Gebrauch daß eine maximale Kraftübertragung vom Fuß auf eine Unterlage über den Fußballen bzw. über die Mittelfußköpfe erfolgt. Durch die Anbindung des Kopplungslementes im Ballenbereich des Schuhs bzw. im Bereich der Mittelfußköpfe wird also eine maximale Kraftübertragung auf den Ski erreicht. Auch ist der Skikontakt dadurch erheblich besser als bei den herkömmlichen Schuh-Bindungs-Systemen, bei denen die Anbindung des Schuhs am Skikörper vor der Schuhkappe, d. h. weit vor dem Ballenbereich, liegt.

Versuche haben gezeigt, daß die konstruktive Ausbildung der Erfindung nach den Patentansprüchen 2, 3 und gegebenenfalls 4 hinsichtlich des Skikontakts, minimaler Laufschuh-Verformungen, maximaler Kraftübertragung und anatomiegerechte Biomechanik eine besonders gelungene Lösung darstellt. Der Laufschuh wird durch die Anpassung der Unterseite der Laufsohle im Bereich zwischen dem vorderen Sohlenende und dem Anschluß an das Kopplungselement an die Biegelinie desselben, die sich beim Abheben der Ferse abhängig vom gewählten Material und der Dimensionierung des Kopplungselements ausbildet, während der gesamten Bewegungsphase nicht verformt. Gleichzeitig ist die Krafteinleitung über die Mittelfußköpfe gewährleistet. Es ist ein der Anatomie und Biomechanik angepaßtes System geschaffen, bei dem die Abroll- und Greifbewegung des Fußes natürlich erfolgen kann. Die Bewegungsphase wird weder durch eine Laufschuh-Verformung noch durch unnatürliches Abknicken der Zehengelenke behindert. Der Ski läßt sich über die Fußballen mit optimalem Kontaktgefühl führen.

Durch die zusätzliche Anordnung eines Kontaktwulstes am Kopplungselement im Bereich zwischen dem vorderen Sohlenende und dem Anschluß des Kopplungselements am Schuh wird ein optimaler Kontakt vom Beginn der Abrollphase an gewährleistet. Es ist vermieden, daß der Schuh mit seinem vorderen Ende beim Beginn der Abrollphase in einen Freiraum « fällt ». Vorzugsweise ist der Kontaktwulst in Richtung etwa senkrecht zur Skideckfläche elastisch nachgiebig ausgebildet, so daß ein störender Reaktionsdruck auf die Zehen sicher vermieden ist. Durch den Kontaktwulst können die Zehen anatomiegerecht greifen.

Durch die genannten Maßnahmen wird eine vorzeitige Ermüdung der Füße bzw. der Fußmuskulatur und damit des Langläufers vermieden. Die Zehen werden im vorderen Schuhbereich nicht mehr eingequetscht. Der Fuß ist während der gesamten Bewegungsphase beim Langlaufen im wesentlichen druckfrei im Laufschuh gehalten bzw. eingebettet.

Mit dem erfindungsgemäß angepaßten Laufschuh läßt sich auch wie mit einem normalen Gehschuh gehen. Der Laufschuh weist keine das Gehen behindernde Sohlenfortsätze oder Befestigungsbügel oder dergleichen auf.

Vorzugsweise umfaßt die Sohlenkonstruktion des Laufschuhs eine dünne Brandsohle, eine Laufsohle und eine dazwischen angeordnete elastisch nachgiebige Zwischenschicht aus einem Schaumstoff. Als Sohlenmaterial kommen Kautschuke, Thermoplaste, Reaktionskunststoffe, Leder oder dergleichen in Frage. Die Sohlen können im Spritzgußverfahren unter Verwendung von thermoplastischen Polymeren im Reaktionsspritzgußwerfahren unter Verwendung reaktiver Einzelkomponenten, im Direkt-Ansohlungsverfahren unter Verwendung von Polyurethan-2-Komponenten-Systemen oder im herkömmlichen Prägeverfahren hergestellt werden.

Bezüglich noch vorteilhafter konstruktiver Weiterbildungen der Erfindung wird auf die übrigen Unteransprüche verwiesen.

Nachstehend werden bevorzugte Ausführungsformen der Erfindung anhand der beigefügten Zeichnung näher erläutert. Es zeigen :
Figur 1 eine erste Ausführungsform einer erfindungsgemäß ausgebildeten Vorrichtung mit einem federblattartigen Kopplungselement bei abgehobener Ferse ;
Figur 2 eine zweite Ausführungsform ähnlich der nach Figur 1, bei der das Kopplungselement einen Kontaktwulst aufweist, ebenfalls bei abgehobener Ferse ;
Figur 3 die Vorrichtung nach Figur 1 in einem Zustand, in dem der Fersenabsatz des Schuhs auf der Skideckfläche ruht ;
Figur 4 die Ausführungsform entsprechend Figur 2 in vergrößertem Maßstab ;
Figur 5 das Kopplungselement mit einem Teil einer ersten Ausführungsform eines Verriegelungs- oder Bindungsmechanismus in Draufsicht ;
Figur 6 die Laufsohle und die in dieser verankerten Bindungsteile komplementär zu dem Bindungsmechanismus nach Figur 5 im Schnitt ;
Figur 7 eine weitere Ausführungsform eines Bindungsmechanismus in Seitenansicht;
Figur 8 das Kopplungselement für den Bindungsmechanismus nach Figur 7 in Draufsicht ;
Figur 9 eine dritte Ausführungsform der erfindungsgemäßen Vorrichtung mit einer Fersenarretierung am Kopplungselement in schematischer Seitenansicht;
Fig.10 und 11 Die Ausführungsform entspricht Fig. 6 und 7 mit zusätzlichem Rastmechanismus.

Bei den Ausführungsformen nach den Figuren 1 bis 4 ist an einen Skikörper 11 ein LanglaufSchuh bzw. Laufschuh 12 über ein in aufrechter Ebene biegeelastisches Kopplungselement 10 in Form eines Federblatts aus kältestabilem, mechanisch hoch belastbarem Material angebunden, und zwar derart, daß die Ankopplung des Laufschuhs 12 am Kopplungselement 10 im Ballenbereich bzw. im Bereich der Mittelfußköpfe erfolgt. Diese Anschlußstelle ist in den Figuren 1 bis 4 mit der Bezugsziffer 16 gekennzeichnet. Bei der Ausführungsform nach Figur 2 weist das biegeelastische Kopplungselement vor der Anschlußstelle 16 bzw. im Bereich zwischen derselben und dem vorderen Ende des Laufschuhs 12 einen Kontaktwulst 17 auf, der einen optimalen Kontakt zum Skikörper 11 während der gesamten Bewegungsphase des Laufschuhs, insbesondere beim Beginn des Abhebens des Fersenabsatzes 14 vom Skikörper, gewährleistet. Der Kontaktwulst nach den Figuren 2 und 4 ist durch eine sich quer zur Skilängsrichtung erstreckende nach oben konvexe Wölbung des biattfederartigen Kopplungselements 10 gebildet.

Wie die Figuren 1 und 2 ferner erkennen lassen, ist die Unterseite der Laufsohle 13 im Bereich vor der Anschlußstelle 16, d. h. im Bereich zwischen derselben und dem vorderen Sohlen- bzw. Schuhende, etwa in Anpassung an die Biegelinie des Kopplungselements 10, die sich beim Abheben der Ferse 14 vom Skikörper 11 einstellt, gewölbt. Das blattfederartige Kopplungselement 10 ist mit seinem skivorderen Ende am Skikörper 11 befestigt. Die Befestigungsstelle ist in den Figuren 1 bis 3 mit der Bezugsziffer 18 gekennzeichnet.

Das blattfederartige Kopplungselement 10 weist eine Breite entsprechend etwa der Skibreite auf. Es kann im Bereich der Anschlußstelle 16 vorzugsweise etwa auf die Breite der Laufsohle verbreitert sein.

Die Sohle des Laufschuhs 12 umfaßt eine dünne Brandsohle (nicht dargestellt), eine Laufsohle 13 und vorzugsweise eine dazwischen angeordnete elastisch nachgiebige Zwischenschicht bzw. Zwischensohle, die z. B. aus einem relativ weichen Schaumstoff bestehen kann. Die Laufsohle 13 und/oder Zwischenschicht (nicht dargestellt) weisen unter Ausbildung der gewölbten Laufsohlen-Unterseite im vorderen Laufsohlenbereich eine vom Ballenbereich (Anschlußstelle 16) zum vorderen Sohlenende hin abnehmende Dicke auf. Die Brandsohle soll sich davon unbeeinflußt vom Ballenbereich bis zur Schuhspitze im wesentlichen waagrecht erstrecken, so daß eine anatomiegerechte Abstützung des Fußes im Laufschuh 12 gewährleistet ist. Diese Abstützung bleibt bei der beschriebenen Anbindung des Laufschuhs am Skikörper während der gesamten Bewegungsphase erhalten.

Bei der Ausführungsform nach Figur 4 erstreckt sich das blattfederartige Kopplungselement 10 über den gesamten Vordersohlenbereich, d. h. über die Anschlußstelle 16 in Richtung zum Skiende hin hinaus. In diesem Bereich dient das Kopplungselement als Zwischenauflage zwischen Laufschuh 12 und Skikörper 11. Es ist an seiner Oberseite mit einer sich in Skilängsrichtung erstreckenden Führungsrippe 19 versehen, die mit einer komplementären Führungsrille an der Unterseite der Laufsohle 13 zusammenwirkt. Die Befestigungspunkte 20 des blattfederartigen Kopplungselements 10 auf dem Skikörper 11 sind vorzugsweise so gewählt, daß eine nachträgliche Montage auch bei allen herkömmlichen Langlaufskiern möglich ist, sofern diese der Nordic-Norm entsprechen (siehe Figur 5).

Anhand der Figuren 5 und 6 soll eine erste Ausführungsform eines Schuh-Verriegelungs- bzw. Bindungs-Mechanismus erläutert werden, der auf der Oberseite des federblattartigen Kopplungselements 10 zwei Klemmzungen 20a umfaßt, die diametral zu einer sacklochartigen Aufnahme 23 für einen Zentrierstift 21 an der Unterseite der Schuhlaufsohle 13 angeordnet sind. Unter die Klemmzungen 20a sind an der Laufsohle 13 des Laufschuhs 12 angeordnete Querstege 22 nach Art eines Bajonettverschlusses klemmend einführbar. In Figur 5 sind die von den Klemmzungen 20a klemmend gehaltenen Querstege 22 strichpunktiert dargestellt. Nach Figur 6 bilden die Querstege 22 integrale Eestandteile der Laufsohle 13. Sie sind aus dem Sohlenmaterial oder aus Metall, wie Edelstahl, Aluminium, oder dergleichen, hergestellt. Die den Klemmzungen 20a zugeordneten Querstege 22 sind diametral zu dem bereits erwähnten Zentrierstift 21 angeordnet. Dadurch wird das « Einsteigen bzw. Einführen der Querstege 22 unter die Klemmzungen 20a durch eine 90 Grad-Drehung des Schühs gegenüber dem Skikörper erheblich erleichtert. Die Querstege 22 sowie der Zentrierstift 21 sind bei der Ausführungsform nach Figur 6 als einstückiges Bauteil ausgeführt, das in der Laufsohle 13 fest verankert, vorzugsweise beim Herstellen der Laufsohle eingegossen ist. Die Querstege 22 und der Zentrierstift 21 sind innerhalb einer Laufsohlenvertiefung 24 angeordnet, vorzugsweise derart, daß sie die Unterseite der Laufsohle 13 nicht überragen. Dadurch wird das normale Gehen mit dem erfindungsgemäß ausgebildeten Laufschuh nicht behindert. Wie Figur 6 ferner erkennen läßt, erstreckt sich das Bauteil 22, 21 nahezu über die gesamte Breite der Laufsohle im Ballenbereich bzw. im Bereich der Mittelfußköpfe. Dadurch ist sichergestellt, daß die Laufsohle durch die am Ski vorbeigehenden Abstoßkräfte im Ballenbereich nicht verformt wird. Bekanntlich werden die Abstoßkräfte über Innen- und Außenballen übertragen. Die Abstoßkraft erreicht bei Spitzenlangl- äufern das Doppelte des Körpergewichtes, also etwa 150 bis 180 daN (150 bis 180 kp). Davon werden erfahrungsgemäß etwa 58% über den Innenballen und etwa 42 % über den Außenballen übertragen. Die Ballenpunkte sind bei einer Schuhgröße 42 ca. 77 mm voneinander entfernt. Normalerweise gehen die Abstoßkräfte am nur etwa 45 mm breiten Langlaufski vorbei. Ist ein Schuh im Ballenbereich in Querrichtung absolut steif, so wird er durch die am Ski vorbeigehenden Abstoßkräfte nicht verformt. Die entsprechende Energie kann in Geschwindigkeit umgesetzt werden.

Die Befestigung des Langlauf-Schuhs an dem federblattartigen Kopplungselement kann auch mittels eines quer durch die Laufsohle 13 und durch an der Oberseite des Kopplungselements 10 angeordnete Fixierhülsen erfolgen, die in entsprechenden Laufsohlenvertiefungen einführbar sind derart, daß sie mit dem Durchgang für den Querbolzen fluchten. Der Querbolzen ist vorzugsweise durch ein Rastelement in seiner Fixierstellung arretierbar.

Bei der Ausführungsform nach den Figuren 7 und 8 ist zum Zwecke der Anbindung des Schuhs an dem Kopplungselement 10 an der Unterseite der Laufsohle 13 eine Aufnahme 25 für den freien Endabschnitt des blattfederartigen Kopplungselements 10 angeordnet. Die Aufnahme 25 wird durch einen an der Unterseite der Laufsohle 13 angeordneten sich in Schuhlängsrichtung erstreckenden Durchgang 26 gebildet, der sich beginnend vom Ballenbereich nach hinten über eine Länge erstreckt, die mindestens etwa der doppelten Breite des blattfederartigen Kopplungselements entspricht.

Die Fixierung des hinteren freien Endabschnittes des Kopplungselements 10 innerhalb des Durchgangs 26 erfolgt mittels komplementärer Rastelemente, nach Figur 8 durch seitlich am Kopplungselement 10 angeordnete Rastnocken 27, die in entsprechende Rastvertiefungen des Durchgangs 26 einrastbar sind. Um auch bei sehr großem Zug auf den Schuh 12 ein Abgleiten desselben vom Kopplungselement 10 zu vermeiden, kann zusätzlich ein Sicherungsstift 28 vorgesehen sein, der sich quer durch die Aufnahme 25 und das Kopplungselement 10 hindurcherstreckt.

Anhand der Figur 9 soll eine weitere Ausführungsform der erfindungsgemäßen Vorrichtung kurz erläutert werden. Diese ist dadurch gekennzeichnet, daß das biegeelastische bzw. blattfederartige Kopplungselement 10 sich bis hinter den Fersenabsatz 14 erstreckt. Die Ankopplung des Laufschuhs 12 im Ballenbereich (Anschlußstelle 16) bleibt unverändert. Bei dieser Ausführungsform ist eine zusätzliche Fixierung 15 des Fersenabsatzes 14 des Laufschuhs 12 am Kopplungselement 10 möglich. Dies kann beim Tourenskilaufen von Vorteil sein. Zur Ankopplung des Fersenabsatzes 14 weist dieser an seiner Innenseite einen sich nach vorne erstreckenden Vorsprung 29 auf, der in eine entsprechende Rastöffnung 30 an der Oberseite des Kopplungselements 10 einrastbar ist. Zu diesem Zweck ist auf der Oberseite des Kopplungselements im Bereich der Sohlenkehle, d. h. unmittelbar vor dem Fersenabsatz 14, ein Rastkörper 31 mit der bereits erwähnten Rastöffnung 30 angeordnet. Die Einrastung und Fixierung erfolgt durch Absenken des Fersenabsatzes 14 auf das Kopplungselement in Richtung des Pfeiles « Z ». Zur Entrastung wird das Kopplungselement an dem über den Fersenabsatz hinausragenden Teil 32 mittels des Langlauf-Skistocks nach unten gegen die Skideckfläche gedrückt bzw. an dieser in Anlage gehalten und die Ferse vom Skikörper abgehoben in Richtung des Pfeiles « A ». Der über den Fersenabsatz hinausragende Teil 32 des Kopplungselements 10 ist kerbenartig ausgebildet, um ein Abrutschen der Skistockspitze zu vermeiden. Um beim normalen Skilanglauf ein ständiges Ein- und Ausrasten des Fersenabsatzes 14 zu vermeiden, ist der Rastkörper 31 vorzugsweise in Skilängsrichtung versetzbar derart, daß die Rastöffnung 30 in eine Lage außerhalb der Bewegungsbahn des Rastvorsprunges 29 bringbar ist.

In den Figuren 10 und 11 ist die Ausführungsform entsprechend den Figuren 6 und 7 dargestellt, nur mit dem Unterschied, daß statt des Sicherungsstiftes 28 eine Verankerungseinrichtung 41 vorgesehen ist. Diese umfaßt eine sich etwa quer zum federblattartigen Kopplungselement 10 auf der Oberseite desselben erstreckende Verankerungsfalle in Form eines U-förmig gebogenen Blechs oder dergl. mit einem vorderen Offnungsschlitz 42, in den eine an der Unterseite der Laufsohle des Schuhs 12 angeordnete Verankerungslasche 34 einführbar ist. An dem der Ferse zugewandten Ende der Verankerungslasche 34 ist ein Rastwulst 33 angeformt. Durch diese Verankerungseinrichtung ist sichergestellt, daß der Langlaufschuh nicht unfreiwillig bei normalem Gebrauch von dem blattfederartigen Kopplungselement 10 abgezogen wird. Andererseits ist der Widerstand der Verankerungslasche 34 so bemessen, daß ein bewußtes Abziehen des Schuhs 12 vom Kopplungselement 10 möglich ist, indem der Schuh 12 nach hinten gezogen wird bei gleichzeitigem Festhalten des entsprechenden Langlaufskis. Die Verankerungslasche 34 ist vorzugsweise integraler Bestandteil der Laufsohle 13 des Schuhs 12 und besitzt eine Quererstreckung entsprechend der Quererstreckung der Verankerungsfalle 35. Die Verankerungsfalle 35 sowie die Verankerungslasche 34 sind so bemessen bzw. aufeinander abgestimmt, daß der Rastwulst 33 nach dem Einführen des Kopplungselements 10 in die komplementäre Aufnahme 25, 26 an der Unterseite der Laufsohle 13 bei Belastung des vorderen Bereiches des Schuhs 12 in den Öffnungsschlitz 42 einrastet und von der Verankerungsfalle 35 gehalten wird. Der Schuh 12 kann dann in Fig. 10 nicht mehr ohne weiteres nach rechts ausweichen. Die sich zur Ferse des Schuhs 12 hin erstreckende Verankerungslasche 34 ist im übrigen so gestaltet, daß sie sich beim Abrollen des Schuhs stetig an die Wölbung der Unterseite der Laufsohle 13 im vorderen Bereich des Schuhs anpaßt.

Sämtliche in den Unterlagen offenbarten Merkmale werden als erfindungswesentlich beansprucht, soweit sie einzeln oder in Kombination gegenüber dem Stand der Technik neu sind.

## Patentansprüche

1. Kombination einer Langlauf-Skibindung und eines daran angepaßten Schuhs (12), wobei die Langlauf-Skibindung ein Kopplungselement (10) für den Anschluß des Schuhs (12) aufweist, weiches an seinem skivorderen Ende vor der Schuhkappe mit einem Skikörper (11) verbindbar und an dessen rückwärtigem Ende der Schuh (12) anschließbar ist und welches derart biegbar ist, daß der Absatz (14) des Schuhs (12) beim Skilanglauf frei angehoben werden kann, dadurch gekennzeichnet, daß das Kopplungselement (10) am Schuh (12) im Ballenbereich (16) desselben anschließbar ist.

2. Kombination nach Anspruch 1, dadurch gekennzeichnet, daß das Kopplungselement als Federblatt ausgebildet ist und aus kältestabilem mechanisch hoch belastbarem Material, wie Edelstahl, Kunststoff oder dergleichen, besteht.

3. Kombination nach Anspruch 1 oder 2, dadurch gekennzeichnet daß die Unterseite der Laufsohle (13) im Zehenbereich bzw. vom Ballenbereich bis zum vorderen Sohlenende in Anpassung an die Biegelinie des Kopplungselements (10), die sich beim Abheben der Ferse (14) des Schuhs (12) einstellt, gewölbt ausgebildet ist.

4. Kombination nach Anspruch 3, dadurch gekennzeichnet daß die Sohle des Schuhs (12) eine dünne Brandsohle eine Laufsohle (13) und vorzugsweise eine dazwischen angeordnete elastisch nachgiebige Zwischenschicht umfaßt, und daß die Laufsohle (13) und/oder Zwischenschicht unter Ausbildung der gewölbten Laufsohlen-Unterseite eine vom Ballenbereich (16) zum vorderen Sohlenende hin abnehmende Dicke aufweisen.

5. Kombination nach einem der Ansprüche 1 bis 4, dadurch gekennzeichnet, daß das Kopplungselement (10) einen unterhalb des Zehenbereichs der Laufsohle (13) angeordneten bzw. wirksamen, sich etwa quer zur Schuh- bzw. Ski- längsrichtung erstreckenden Kontaktwulst (17) aufweist.

6. Kombination nach einem der Ansprüche 1 bis 5, dadurch gekennzeichnet, daß die Laufsohle (13) im Bereich hinter dem Kopplungselement (10) und/oder im Fersenbereich wenigstens eine sich in Schuhbzw. Ski-Längsrichtung erstreckende Rille oder Rippe aufweist, die mit einer komplementären Rippe (19) oder Rille auf bzw. in der Skioberseite formschlüssig zusammenwirkt.

7. Kombination nach einem der Ansprüche 1 bis 6, dadurch gekennzeichnet daß das Kopplungselement (10) die Biegung in aufrechter Ebene begünstigende Biegefugen -sicken oder dergleichen aufweist.

8. Kombination nach einem der Ansprüche 1 bis 7, dadurch gekennzeichnet, daß der Schuh (12) mit seiner Laufsohle (13) am Kopplungselement (10) form- und/oder kraftschlüssig fixierbar ist.

9. Kombination nach einem der Ansprüche 1 bis 7, dadurch gekennzeichnet daß das Kopplungselement (10) integraler Teil der Laufsohle (13) ist.

10. Kombination nach Anspruch 8, dadurch gekennzeichnet, daß bei Ausbildung des Kopplungselementes (10) als zungenartiges Federblatt der freie Endabschnitt desselben in eine komplementäre Aufnahme (25, 26) an der Unterseite der Laufsohle (13) einführbar- und darin lösbar fixier- . bar, vorzugsweise einrastbar, ist.

11. Kombination nach Anspruch 8, dadurch gekennzeichnet, daß das Kopplungselement (10) wenigstens zwei Klemmzungen (20a) aufweist, mittels denen der Schuh (12) auf dem Kopplungselement (10) festklemmbar ist, derart, daß an der Laufsohle (13) vorgesehene Querstege (22) klemmend unter die Klemmzungen (20a) einführbar sind.

12. Kombination nach Anspruch 11, dadurch gekennzeichnet daß die Querstege (22) integrale Bestandteile der Laufsohle (13) bilden und aus dem Sohlenmaterial oder Metall, wie Edelstahl, Aluminium, oder dergleichen, bestehen.

13. Kombination nach Anspruch 11 oder 12, dadurch gekennzeichnet, daß die beiden Klemmzungen (20a) diametral zu einem Zentrierstift (21) oder einer sacklochartigen Aufnahme für einen solchen auf der dem Schuh (12) zugewandten Oberseite des Kopplungselements (10) angeordnet sind und daß in der Laufsohle (13) zwischen den beiden Querstegen (22) eine sacklochartige Aufnahme (23) für den Zentrierstift (21) bzw. ein solcher vorgesehen ist.

14. Kombination nach einem der Ansprüche 1 bis 13, dadurch gekennzeichnet, daß das Kopplungselement (10) sich unter dem Schuh (12) bis zum Fersenabsatz (14) hin erstreckt und mit einer den Fersenabsatz (14) am Kopplungselement (10) fixierenden Halteeinrichtung (15) versehen ist.

15. Kombination nach Anspruch 14, dadurch gekennzeichnet, daß die Halteeinrichtung (15) den Fersenabsatz (14) bei Einwirkung vorbestimmter Seiten- und/oder Zugkräfte freigibt.

16. Kombination nach einem der Ansprüche 1 bis 15, dadurch gekennzeichnet, daß das Kopplungselement (10) zumindest im Ballenbereich des Schuhs (12) so breit ist wie die Laufsohle (13).

17. Kombination nach einem der Ansprüche 1 bis 16, dadurch gekennzeichnet, daß der Schuh (12) im Ballenbereich der Laufsohle (13) Mittel (21, 22) zum Anschluß an das Kopplungselement (10) aufweist.

18. Kombination nach Anspruch 17, dadurch gekennzeichnet, daß die Mittel zum Anschluß des Schuhs (12) an das Kopplungselement (10) in der Laufsohle (13) verankert sind, vorzugsweise derart, daß die Verankerung sich nahezu über die gesamte Breite der Laufsohle (13) erstreckt.

## Claims

1. A combination of a cross-country ski binding and of a shoe (12) matched therewith, said cross- country ski binding comprising a coupling member (10) for coupling said shoe (12), said coupling member being connectable with its end facing the ski tip to a ski body (11) in front of the shoe cap and said shoe (12) being adapted for coupling to the rear end of said coupling member, and said coupling member being flexible so that the heel (14) of said shoe (12) can be freely lifted during crosscountry skiing, characterized in that said coupling member (10) is adapted to 'be coupled to said shoe (12) in the ball region (16) thereof.

2. The combination according to claim 1, characterized in that said coupling member is in the form of a spring blade and is made of a cold- resistant material capable of bearing high mechanical loads such as high-grade steel, plastic material or the like.

3. The combination according to claim 1 or 2, characterized in that the underside of the outsole (13) in the toe region or respectively from the ball region to the forward sole end is curved for matching with the bending line of said coupling member (10) which forms when said heel (14) of said shoe (12) is lifted.

4. The combination according to claim 3, characterized in that the sole of said shoe (13) comprises a thin insole, an outsole (13) and preferably an interposed elastically compliant intermediate layer, and that said outsole (13) and/or intermediate layer have a thickness which decreases from said ball region (16) towards the forward sole end, whereby the curved outsole underside is defined.

5. The combination according to any one of claims 1 to 4, characterized in that said coupling member (10) has a contact bead (17) disposed and effective, respectively, below the toe region of said outsole (13) and extending approximately transversely to the longitudinal direction of said shoe or ski.

6. The combination according to any one of claims 1 to 5, characterized in that in the region behind said coupling member (10) and/or in the heel region said outsole (13) is provided with at least one groove or ridge which extends in the longitudinal direction of said shoe or ski and cooperates positively with a complementary ridge (19) or groove on or respectively in the top surface of the ski.

7. The combination according to any one of claims 1 to 6, characterized in that said coupling member (10) is provided with bending gaps, grooves or the like for promoting bending in an upright plane.

8. The combination according to any one of claims 1 to 7, characterized in that said shoe (12) is adapted to be positively and/or non-positively fixed with its outsole (13) to said coupling member (10).

9. The combination according to any one of claims 1 to 7, characterized in that said coupling member (10) is an integral part of said outsole (13).

10. The combination according to claim 8, characterized in that when said coupling member (10) is in the form of a tongue-like spring blade, the free end portion thereof is adapted to be inserted into a complementary receptacle (25, 26) on the underside of said outsole (13) and to be releasably fixed, preferably latched therein.

11. The combination according to claim 8, characterized in that said coupling member (10) comprises at least two clamping lugs (20a) by means of which said shoe (12) may be clamped to said coupling member (10) so that transverse webs (22) _ provided on said outsole (13) are clampingly insertable beneath said clamping lugs (20a).

12. The combination according to claim 11, characterized in that said transverse webs (22) form integral parts of said outsole (13) and are made of the sole material or metal such as high-grade steel, aluminum or the like.

13. The combination according to claim 11 or 12, characterized in that the two clamping lugs (20a) are disposed diametrically to a center pin (21) or a blind hole-type receptacle for such a center pin on the top surface of said coupling member (10) facing said shoe (12), and that a blind hole-type receptacle (23) for said center pin (21) or such a center pin, respectively, is provided in said outsole (13) between the two transverse webs (22).

14. The combination according to any one of claims 1 to 13, characterized in that said coupling member (10) extends beneath said shoe (12) to said heel (14) and is provided with holding means (15) fixing said heel (14) to said coupling member (10).

15. The combination according to claim 14, characterized in that said holding means (15) releases said heel (14) upon application of predetermined side and/or pulling forces.

16. The combination according to any one of claims 1 to 15, characterized in that at least in the ball region of said shoe (12) said coupling member (10) has the same width as said outsole (13).

17. The combination according to any one of claims 1 to 16, characterized in that in the ball region of said outsole (13) said shoe (12) is provided with means (21, 22) for coupling to said coupling member (10).

18. The combination according to claim 17, characterized in that said means for coupling said shoe (12) to said coupling member (10) are fixed in said outsole (13), preferably in such a way that said fixing extends almost across the entire width of said outsole (13).

## Revendications

1. Combinaison d'une fixation de ski de fond et d'une chaussure (12) adaptée à cette dernière, dans laquelle la fixation de ski de fond comporte un élément d'accouplement (10) pour le raccordement à la chaussure (12), élément qui peut être relié à un corps de ski (11) à son extrémité côté avant du ski, en avant du bout de la chaussure, et à l'extrémité postérieure duquel la chaussure (12) peut être reliée, et qui a une flexibilité telle qu'on peut librement soulever le talon (14) de la chaussure (12) lorsqu'on skie, caractérisée en ce que l'élément d'accouplement (10) peut être relié à la chaussure (12) dans la zone (16) de celle-ci correspondant à l'éminence du gros orteil.

2. Combinaison selon la revendication 1, caractérisée en ce que l'élément d'accouplement est réalisé sous forme de ressort à lame et est constitué par un matériau stable au froid, pouvant supporter des efforts mécaniques élevés, tel qu'acier spécial, matière plastique ou l'analogue.

3. Combinaison selon la revendication 1 ou 2, caractérisée en ce que le côté inférieur de la semelle (13) est incurvé jusqu'à l'extrémité antérieure de la semelle pour s'adapter à la ligne de courbure de l'élément d'accouplement (10) qui s'établit lorsque le talon (14) de la chaussure (12) se soulève.

4. Combinaison selon la revendication 3, caractérisée en ce que la semelle de la chaussure (12) comporte une mince première semelle, une semelle de marche (13) et de préférence une couche intermédiaire élastique disposée entre elles, et en ce que la semelle de marche (13) et/ou la couche intermédiaire ont, en formant le côté inférieur incurvé de la semelle de marche, une épaisseur qui diminue de la zone de l'éminence du gros orteil (16) jusqu'à l'extrémité antérieure de la semelle.

5. Combinaison selon l'une des revendications 1 à 4, caractérisée en ce que l'élément d'accouplement (10) comporte un bourrelet de contact (17) disposé ou agissant en-dessous de la zone (13) de la semelle de marche correspondant aux orteils, s'étendant sensiblement transversalement au sens longitudinal de la chaussure ou du ski.

6. Combinaison selon l'une des revendications 1 à 5, caractérisée en ce que la semelle de marche (13) comporte dans la zone située derrière l'élément d'accouplement (10) et/ou dans la zone du talon au moins une rainure ou une nervure qui coopère par leur forme avec une nervure (19) ou une rainure complémentaire sur ou dans le côté supérieur du ski.

7. Combinaison selon l'une des revendications 1 à 6, caractérisée en ce que l'élément d'accouplement (10) comporte des joints ou des nervures de flexion ou l'analogue, favorisant la flexion dans le plan vertical.

8. Combinaison selon l'une des revendications 1 à 7, caractérisée en ce que la chaussure (12) peut être fixée par coopération de formes et/ou mécaniquement par sa semelle de marche (13) sur l'élément d'accouplement (10).

9. Combinaison selon l'une des revendications 1 à 7, caractérisée en ce que l'élément d'accouplement (10) fait partie intégrante de la semelle de marche (13).

10. Combinaison selon la revendication 8, caractérisée en ce que, lorsque l'élément d'accouplement (10) est réalisé sous forme de ressort à lame en forme de langue, la portion terminale libre de cet élément peut être introduite dans un logement complémentaire (25, 26) sur le côté inférieur de la semelle de marche (13) et y être fixée de façon amovible, de préférence, y être encliquetée.

11. Combinaison selon la revendication 8, caractérisée en ce que l'élément d'accouplement (10) comporte au moins deux languettes de bridage (20a) grâce auxquelles la chaussure (12) peut être bloquée sur l'élément d'accouplement (10) de telle sorte qu'on peut introduire des bandes transversales (22) prévues sur la semelle de marche (13) en les serrant sous les languettes de bridage (20a).

12. Combinaison selon la revendication 11, caractérisée en ce que les bandes transversales (22) font partie intégrante de la semelle de marche (13) et sont constituées par le matériau de la semelle ou un métal tel qu'acier spécial, aluminium ou l'analogue.

13. Combinaison selon la revendication 11 ou 12, caractérisée en ce que les deux languettes de bridage (20a) sont disposées diamétralement par rapport à un téton de centrage (21) ou à un logement analogue à un trou borgne pour un tel téton sur le côté supérieur de l'élément d'accouplement (10) tourné vers la chaussure (12), et en ce qu'on prévoit, dans la semelle de marche (13), entre les deux bandes transversales (22), un logement (23) en forme de trou borgne pour le téton de centrage, ou un tel téton (21).

14. Combinaison selon l'une des revendications 1 à 13, caractérisée en ce que l'élément d'accouplement (10) s'étend sous la chaussure (12) jusqu'au talon (14) et est muni d'un dispositif de maintien (15) fixant le talon (14) sur l'élément d'accouplement (10).

15. Combinaison selon la revendication 14, caractérisée en ce que le dispositif de maintien (15) libère le talon (14) lorsqu'agissent des forces latérales et/ou des forces de traction prédéterminées.

16. Combinaison selon l'une des revendications 1 à 15, caractérisée en ce que l'élément . d'accouplement (10) est aussi large que la semelle de marche (13) au moins dans la zone de la chaussure (12) correspondant à l'éminence du gros orteil.

17. Combinaison selon l'une des revendications 1 à 16, caractérisée en ce que la chaussure (12) comporte dans la zone de la semelle (13) correspondant à l'éminence du gros orteil des moyens (21, 22) pour le raccordement à l'élément d'accouplement (10).

18. Combinaison selon la revendication 17, caractérisée en ce que les moyens pour le raccordement de la chaussure (12) à l'élément d'accouplement (10) sont ancrés dans la semelle de marche (13), de préférence de telle sorte que l'ancrage s'étend pratiquement sur toute la largeur de la semelle de marche (13).
